# FASCICULE DE BREVET EUROPEEN

(11) **EP 0 571 258 B1**
(45) Date de publication et mention de la délivrance du brevet: **15.09.1999**
(21) Numéro de dépôt: 93401255.0
(22) Date de dépôt: 14.05.1993
(51) Int. Cl.: H01H 71/56, H01H 73/00

(54) **Appareil interrupteur de protection**
Schutzschaltgerät
Protective switching device

(30) Priorité: 22.05.1992 FR 9206270
(43) Date de publication de la demande: 24.11.1993
(73) Titulaire: Schneider Electric Industries SA, 92100 Boulogne Billancourt (FR)
(72) Inventeur: Blanchard, Christian, F-92500 Rueil-Malmaison (FR); Lauraire, Michel, F-92400 Courbevoie (FR); Vigouroux, Didier, F-95000 Jouy-le-Moutier (FR)
(74) Mandataire: Carias, Alain

(56) Documents cités:
- EP-A- 0 114 542
- DE-A- 4 123 563

## Description

La présente invention se rapporte à un appareil interrupteur de protection tel que contacteur-disjoncteur, comprenant au moins un pôle ayant au moins un contact mobile coopérant avec un contact fixe et des moyens de déclenchement magnétique et/ou thermique assurant la protection contre les surcharges et surintensités et agissant sur un mécanisme de commande manoeuvrant ledit contact mobile et pouvant être actionné par un bouton de commande rotatif tournant autour d'un axe de mécanisme.

Les appareils interrupteurs de protection tels que les contacteurs-disjoncteurs comportent, pour chaque pôle, un pont de contacts susceptible d'être déplacé par rapport aux contacts fixes. En cas de défaut électrique sur l'un au moins des pôles, un mécanisme de déclenchement magnétique et/ou thermique est susceptible de provoquer l'ouverture des contacts. Ce mécanisme de déclenchement agit sur un mécanisme de commande appelé serrure décrit par exemple dans le document EP 114 542. Ce mécanisme de commande peut par ailleurs être actionné manuellement par un bouton de commande manuelle de manière à déplacer les contacts mobiles par rapport aux contacts fixes par l'intermédiaire d'un interrupteur commandant l'électro-aimant.

La présente invention a pour but de fournir un mécanisme de commande pour appareil de protection tel que contacteur-disjoncteur dont la conception est simple et dont le montage s'effectue facilement. Les pièces constitutives du mécanisme sont en nombre limité. Le réarmement du mécanisme est possible de "déclenché" vers "arrêt" ou de "déclenché" vers "marche".

L'appareil selon l'invention est caractérisé par le fait que le mécanisme de commande comprend un levier d'ouverture des contacts pivotant autour de l'axe de mécanisme, un levier d'armement pivotant autour de l'axe de mécanisme (14) et apte à maintenir le levier d'ouverture en position de marche où cet ensemble est immobilisé par un verrou, des moyens de déclenchement commandant la libération mécanique du levier d'ouverture vis à vis du levier d'armement, un balancier solidaire du bouton et agissant sur le contact mobile et le contact bobine et susceptible de pivoter autour de l'axe lorsqu'on manoeuvre le bouton de la position marche à la position arrêt et de pivoter sous l'action du levier d'ouverture lorsque celui-ci est libéré de la position marche et permettant de ramener le levier d'armement et le levier d'ouverture de la position déclenchée à la position de marche.

Selon une autre caractéristique préférée, il comprend une pièce d'armement pivotant autour de l'axe de mécanisme et soumise à un ressort d'armement et associée au levier d'armement pivotant.

Selon une autre caractéristique préférée, le levier d'armement est associé à des moyens d'accrochage susceptibles d'assurer une liaison en rotation avec le levier d'ouverture.

Selon une autre caractéristique préférée, les moyens d'accrochage sont constitués par un crochet mobile autour de l'axe de mécanisme.

L'invention va maintenant être décrite avec plus de détail en se référant à un mode de réalisation donné à titre d'exemple et représenté par les dessins annexés sur lesquels :
- la figure 1 représente schématiquement, en élevation, un appareil de protection conforme à un mode de réalisation de l'invention;
- la figure 2 est un schéma, en élevation, du mécanisme de commande de l'appareil selon un mode de réalisation de l'invention;
- la figure 3 est un schéma simplifié du mécanisme de commande représenté en position "marche";
- la figure 4 est un schéma simplifié du mécanisme de commande représenté en position "arrêt";
- la figure 5 est un schéma simplifié du mécanisme de commande représenté en position "déclenché".

L'interrupteur de protection, de type contacteur-disjoncteur, qui est représenté à la figure 1, comprend un ou plusieurs pôles 1 logés dans un boîtier 2. Chaque pôle 1 comprend des parties fixes et mobiles supportant les contacts séparables.

Un seul pôle 1, de type à double coupure, est représenté sur la figure 1. Ce pôle comprend des conducteurs 3 reliant les bornes de raccordement aux contacts fixes et un pont de contact mobile 4 portant les contacts mobiles.

Le pont mobile 4 coopère, par des pastilles de contact, avec les contacts fixes pour établir ou interrompre le passage d'un courant de puissance entre les bornes de raccordement. Ce pont mobile 4 est monté dans un ensemble porte-contacts mobiles 5 qui coulisse dans le boîtier, perpendiculairement au plan passant par les contacts fixes. Cet ensemble porte-contacts 5 comporte un support coulissant 6 et un coulisseau 7 guidé dans un logement de ce support coulissant. Ce coulisseau 7 est solidaire en translation du pont de contacts 4. Il est soumis à un ressort de pression des contacts qui tend à déplacer le pont de contacts 4 par rapport au support coulissant 6, dans le sens de fermeture des contacts. Le ressort de pression des contacts travaille en compression, prend appui sur le support coulissant 6 et repousse, dans le sens de fermeture des contacts, le coulisseau 7 et le pont de contacts 4.

Un ensemble 8 de déclenchement magnétique et thermique est disposé sur chaque chemin de courant, dans le boîtier 2. Cet ensemble 8 de déclenchement magnétique et thermique comporte, par exemple, pour chaque pôle, un déclencheur magnétique et un déclencheur thermique. Lorsque l'ensemble 8 décèle une surintensité sur le chemin de courant, il agit, par l'intermédiaire d'un mécanisme de commande 9 et d'un palonnier de renvoi 10, sur le ou les coulisseaux 7 de déplacement des ponts de contacts 4.

Un électro-aimant 11 est logé dans le boîtier pour actionner l'ensemble porte-contacts 5. Il comprend un circuit magnétique fixe, une armature mobile et une bobine reliée électriquement à des bornes par un interrupteur. Ce dernier est commandable par le mécanisme 9 ou par un bouton de commande rotatif 12 susceptible d'agir sur le mécanisme pour ouvrir les contacts. L'armature de l'électro-aimant est assujettie à un ressort de rappel et coopère avec un levier 111 qui est directement attelé au support coulissant 6.

L'ensemble porte-contacts 5 est donc soumis au ressort de rappel de l'électro-aimant qui tend à le déplacer vers la position d'ouverture (contacts ouverts).

Le mécanisme de commande 9 est actionné par un bouton rotatif 12 de commande qui est disposé sur la face avant du boîtier. Le mécanisme de commande 9 est monté entre deux platines 13a, 13b fixées au boîtier. Le bouton rotatif 12 de commande manuelle est monté solidaire d'un axe de rotation 14 qui est guidé en rotation par les platines 13a-13b, parallèlement au plan de guidage de l'ensemble porte-contacts 5. Cet axe 14 et le bouton 12 peuvent pivoter de manière à occuper une position de début de course correspondant à la position "marche" (contacts fermés), une position de fin de course correspondant à la position "arrêt" (contacts ouverts) ou une position intermédiaire correspondant à une position "déclenché" (contacts ouverts). Ces différentes positions sont respectivement représentées sur les figures 3, 4 et 5. Les positions "marche" et "arrêt" du bouton de commande 12 sont sensiblement à 90° l'une de l'autre.

Un levier d'ouverture 20 est monté libre en rotation autour de l'axe de mécanisme 14. Ce levier d'ouverture 20 est soumis à un ressort d'ouverture, non représenté, qui tend à le faire pivoter de la position "marche" vers la position "déclenché".

Un levier d'armement 15 est guidé en rotation selon l'axe de mécanisme 14 de manière à pivoter entre une position "marche" (figure 3) et une position "déclenché" (figure 5). Ce levier d'armement 15 pivote de la position "marche" à la position "déclenché" pour saisir le levier d'ouverture 20 et revient de la position "déclenché" à la position "marche" avec le levier d'ouverture 20. Pour réaliser cette fonction, le levier d'armement 15 est assujetti à un mécanisme d'armement composé d'une pièce d'armement 16 montée pivotante autour d'un axe 161 et soumise à un ressort d'armement 17. La liaison mécanique en rotation entre le levier d'armement pivotant 15 et la pièce d'armement 16 s'effectue par l'intermédiaire d'un pion d'entraînement 18.

La pièce d'armement 16 coopère avec un verrou basculant 19 qui permet de verrouiller cette pièce 16 en position "marche" ou "déclenché" (figure 3 ou 5) et permet par conséquent de maintenir le levier d'armement 15 en position "marche" ou "déclenché". Ce verrou basculant 19 est monté pivotant autour d'un axe 191 et est soumis à un ressort de rappel 193. Il possède un pion 192 qui bloque la pièce d'ouverture 16 en position "marche" ou "déclenché".

Le déverrouillage de la pièce d'armement 16 s'effectue par le levier d'ouverture 20 lorsque ce dernier agit sur le verrou basculant 19. Un crochet d'armement 21 est monté pivotant, autour d'un axe 151, sur le levier d'armement 15 et est soumis à un ressort de rappel 22. Il maintient ce levier d'ouverture 20 en position "marche" ou "déclenché". En s'ouvrant, le crochet d'armement 21 libère le levier d'ouverture 20 qui est soumis au ressort d'ouverture agissant sur le palonnier de renvoi 10. En conséquence, le levier d'ouverture 20 pivote de la position "marche" à la position "déclenché". En arrivant en position "déclenché", le levier d'ouverture 20 agit sur le verrou 19 pour libérer la pièce d'armement 16. Celle-ci actionne le levier d'armement 15 qui pivote de la position "marche" à la position "déclenché" et vient saisir le levier d'ouverture 20, par l'intermédiaire du crochet d'armement 21.

Le déclencheur thermique et le déclencheur magnétique de l'ensemble 8 agissent sur un mécanisme de déclenchement apte à libérer le levier d'ouverture 20 du levier d'armement 15 de manière à déclencher le passage de la position "marche" (figure 3) à la position "déclenché" (figure 5). Ce mécanisme de déclenchement agit sur le crochet d'armement 21 par l'intermédiaire d'un poussoir basculant 25. Ce poussoir basculant 25 est monté pivotant autour de l'axe 161 et est soumis à un ressort 26. Ce ressort 26 est monté entre un pion 252 du poussoir 25 et un pion 242 du verrou de déclenchement 24. Il tend à faire tourner le poussoir basculant 25 dans le sens d'ouverture du crochet d'armement 21. Le mécanisme de déclenchement comporte un verrou de déclenchement pivotant 24 qui peut pivoter autour d'un axe 241, soit sous l'action du déclencheur thermique 81 soit du déclencheur magnétique 82. En pivotant, le verrou de déclenchement 24 libère le poussoir basculant 25 soumis à l'action d'un ressort 26. Le poussoir basculant 25 ouvre le crochet d'armement 21 qui libère le levier d'ouverture 20.

Le poussoir basculant 25 coopère avec un levier de réarmement 32 monté pivotant autour de l'axe fixe 241 et relié par un axe 321 à la pièce d'armement 16. Ce levier de réarmement 32 agit sur un axe 251 du poussoir basculant 25 de manière à réarmer celui-ci.

L'axe de mécanisme 14 qui porte le bouton rotatif 12 de commande manuelle est solidaire d'un balancier 29. L'ensemble constitué du balancier 29, de l'axe 14 et du bouton de commande 12 est relié par un ressort de traction 27 à une manivelle 28 qui peut pivoter librement, autour de l'axe de mécanisme 14, entre deux positions. Le ressort 27 est monté entre un pion 291 solidaire du balancier 29 et un pion 281 solidaire de la manivelle 28.

Les platines 13a-13b sont identiques, sont assemblées symétriquement et les pièces pivotantes de la serrure se montent entre elles. La plupart des ressorts peuvent être mis en place après que les pièces et les platines soient assemblées ce qui facilite le montage.

L'élément de déclenchement thermique 81 est monté sur une pièce 33 dont la position par rapport à la platine 13a-13b peut être réglée en usine et par le client.

Le fonctionnement du mécanisme de commande va maintenant être expliqué.

Dans la position "marche" correspondant à la fermeture des contacts (figure 3), le levier d'ouverture 20 occupe la position de début de course dite "position marche". Il est retenu dans cette position par le crochet 21 et le levier d'armement 15. Le levier d'armement 15 est immobilisé du fait que la pièce d'armement 16 est immobilisée par le verrou 19. Le balancier 29 est maintenu, en position "marche", par le ressort 27.

Dans la position "Arrêt" (figure 4), le balancier 29 est en position "arrêt", par l'intermédiaire du ressort de dépassement de point mort 27.

On peut passer de la position "Marche" à la position "Arrêt" en tournant le bouton rotatif 12 de commande. L'axe de mécanisme 14, en tournant, fait tourner le balancier 29 autour de l'axe 14, de la position "Marche" (figure 3) à la position "Arrêt" (figure 4). Pendant la rotation, le balancier 29 passe par un point mort, dans le plan passant par l'axe 14 et l'axe de fixation du ressort 27 sur la manivelle 28. Celle-ci bascule en entraînant l'ouverture du contact alimentant la bobine de l'électro-aimant et le balancier 29 vient occuper la fin de course "Arrêt". Le ressort 27 assure le maintien du balancier 29 dans cette position par l'intermédiaire du pion 30 qui est en butée sur la pièce d'armement 16.

Réciproquement, on peut passer de la position "Arrêt" (figure 4) à la position "Marche" (figure 3), en tournant le bouton de commande rotatif 12. En passant le point mort, le balancier 29 fait pivoter la manivelle 28 et actionne ainsi le contact alimentant la bobine de l'électro-aimant.

Le passage de la position "Marche" (figure 3) à la position "Déclenché" (figure 5), s'effectue automatiquement en cas de surcharge ou de défaut. Elle entraîne l'ouverture rapide des contacts de puissance et l'ouverture du contact bobine. Un des déclencheurs 81 ou 82 agit sur le verrou de déclenchement 24 qui libère le poussoir 25. Celui-ci agit sur le crochet d'armement 21 qui en pivotant libère le levier d'ouverture 20. En pivotant, le levier d'ouverture 20 actionne le verrou 19 ce qui libère la pièce d'armement 16. Cette pièce d'armement 16 soumise au ressort d'armement 17 pivote et entraîne en rotation le levier d'armement 15 qui pivote jusqu'à venir occuper la position "déclenché". Dans cette position le crochet d'armement 21 vient relier le levier d'ouverture 20 au levier d'armement 15. Le verrou 19 fait pivoter la manivelle 28 qui actionne le contact bobine. Par ailleurs, le levier d'armement 15, par l'intermédiaire du pion 151, fait tourner le balancier 29 jusqu'à ce qu'il passe le point mort. La pièce d'armement 16 détermine alors la position du balancier 29 et du bouton 12 (position "déclenché").

En position "déclenché", le levier de réarmement 32 réarme le poussoir 25.

Le réarmement du mécanisme s'effectue de la position "déclenché" à la position "arrêt" ou de la position "déclenché" à la position "marche" (par exemple dans le cas d'un réarmement à distance par l'intermédiaire d'un petit moteur électrique).

Pour réarmer, de la position "déclenché" (figure 5) à la position "arrêt", on fait tourner le bouton rotatif 12 jusqu'à la position "Arrêt". Un pion d'entraînement 30 solidaire du balancier 29 fait pivoter la pièce d'armement 16 qui entraîne en rotation, par le pion 18, le levier d'armement 15, ce dernier entraînant le levier d'ouverture 20 jusqu'à ce que celui-ci occupe la position "marche". En fin de course, le verrou 19, sous l'action du ressort 193, vient verrouiller par l'intermédiaire d'un pion 192, la pièce d'armement 16 ainsi que les pièces reliées mécaniquement (levier d'ouverture 15, levier d'ouverture 20) en position "marche".

Pour réarmer de la position "déclenché" (figure 5) à la position "marche", on fait tourner le bouton de commande rotatif 12 de cette position "déclenché" à la position "marche". Le balancier 29 solidaire du bouton 12 fait pivoter le levier d'armement 15, le levier d'ouverture 20 et la pièce d'armement 16 jusqu'à la position "Marche". En fin de course, le verrou 19 immobilise la pièce d'armement 16, le levier d'armement 15 et le levier d'ouverture 20 qui reste accroché au levier d'armement 15, par l'intermédiaire du crochet d'armement 21.

Dans le cas d'une surcharge, si un opérateur empêche la rotation du bouton de commande 12, le levier d'ouverture 20 ne peut être empêché de pivoter. Les contacts peuvent donc s'ouvrir.

Le balancier 29 actionné par le bouton rotatif 12 permet d'assurer une ouverture forcée du contact bobine et des contacts puissance ainsi que du contact bobine, en allant sur la position "arrêt". Cette position ne peut être indiquée que si tous les contacts sont réellement ouverts.

Il est bien entendu que l'on peut imaginer des variantes et des perfectionnements de détail et de même envisager l'emploi de moyens équivalents sans sortir du cadre de l'invention telle que définie dans les revendications.

## Revendications

1. Appareil interrupteur de protection tel que contacteur-disjoncteur, comprenant au moins un pôle (1) ayant au moins un contact mobile (4) coopérant avec un contact fixe (3) et des moyens de déclenchement magnétique et/ou thermique (8) assurant la protection contre les surcharges et surintensités et agissant sur un mécanisme de commande (9) manoeuvrant ledit contact mobile (4) et pouvant être actionné par un bouton rotatif (12) tournant autour d'un axe de mécanisme (14), caractérisé par le fait que le mécanisme de commande (9) comprend un levier (20) d'ouverture des contacts pivotant autour de l'axe de mécanisme (14), un levier d'armement (15) pivotant autour de l'axe de mécanisme (14) et apte à maintenir le levier d'ouverture (20) en position de marche où cet ensemble est immobilisé par un verrou (19), des moyens de déclenchement (8) commandant la libération mécanique du levier d'ouverture (20) vis à vis du levier d'armement (15), un balancier (29) solidaire du bouton (12) et agissant sur le contact mobile (4) et le contact bobine et susceptible de pivoter autour de l'axe (14) lorsqu'on manoeuvre le bouton (12) de la position marche à la position arrêt et de pivoter sous l'action du levier d'ouverture lorsque celui-ci est libéré de la position marche et permettant de ramener le levier d'armement (15) et le levier d'ouverture (20) de la position déclenchée à la position de marche.

2. Appareil selon la revendication 1, caractérisé par le fait qu'il comprend une pièce d'armement (16) pivotant autour de l'axe de mécanisme et soumise à un ressort d'armement (17) et associée au levier d'armement (15) pivotant.

3. Appareil selon l'une quelconque des revendications précédentes, caractérisé par le fait que le levier d'armement (15) est associé à des moyens d'accrochage (21) susceptibles d'assurer une liaison en rotation avec le levier d'ouverture (20).

4. Appareil selon la revendication 3, caractérisé par le fait que les moyens d'accrochage sont constitués par un crochet (21) mobile autour de l'axe de mécanisme (14).

5. Appareil selon l'une quelconque des revendications 2 à 4, caractérisé par le fait que le verrou (19) assure l'immobilisation de la pièce d'armement (16) en position "marche" et libére la dite pièce (16) sous l'action du levier d'ouverture (20) de manière que le levier d'armement (15) vienne accrocher le levier d'ouverture (20) en position de déclenchement de manière à permettre de ramener cet ensemble (15, 20) en position "marche".

6. Appareil selon l'une quelconque des revendications 3 à 5, caractérisé par le fait qu'il comporte un poussoir (25) susceptible de libérer le levier d'ouverture (20) du levier d'armement (15) en agissant sur le crochet (21) ceci sous l'action de moyens de déclenchement magnétique et/ou thermique (8).

## Patentansprüche

1. Schutzschaltgerät wie beispielsweise ein Schützschalter, mit mindestens einem Pol (1), der mindestens einen mobilen, mit einem festen Kontakt (3) zusammenwirkenden Kontakt (4) aufweist, und mit magnetischen und/oder thermischen Auslösemitteln (8), die den Schutz gegen Überlasten oder Überströme gewährleisten und auf einen Steuermechanismus (9) wirken, der den besagten mobilen Kontakt (4) betätigt und von einem rotierenden, um eine Achse (14) des Mechanismus drehenden Steuerknopf (12) betätigt werden kann, dadurch gekennzeichnet, dass der Steuermechanismus (9) einen sich um die Achse (14) des Mechanismus drehenden Öffnungshebel (20) der Kontakte umfasst, sowie einen sich um die Achse (14) des Mechanismus drehenden Rückstellhebel (15), der den Öffnungshebel (20) in Ein-Position festhalten kann, wo diese Baugruppe durch einen Riegel (19) festgehalten wird, sowie Auslösemittel (8), die die mechanische Freisetzung des Öffnungshebels (20) in Bezug auf den Rückstellhebel (15) steuern, ein am Knopf (12) befestigtes Pendel (29), das auf den mobilen Kontakt (4) und den Spulenkontakt wirkt und sich um die Achse (14) drehen kann, wenn man den Knopf (12) aus der Ein-Position in die Aus-Position stellt, und sich unter der Aktion des Öffnungshebels drehen kann, wenn dieser aus der Ein-Position befreit ist, wodurch der Rückstellhebel (15) und der Öffnungshebel (20) aus der ausgelösten Position in die Ein-Position zurückversetzt werden können.

2. Gerät nach Anspruch 1, dadurch gekennzeichnet, dass es ein sich um die Achse des Mechanismus drehendes Rückstellteil (16) umfasst, das von einer Rückstellfeder (17) beaufschlagt wird und dem drehenden Rückstellhebel (15) zugeordnet ist.

3. Gerät nach einem der vorstehend genannten Ansprüche, dadurch gekennzeichnet, dass der Rückstellhebel (15) Einhakmitteln (21) zugeordnet, die eine Rotationsverbindung mit dem Öffnungshebel (20) gewährleisten können.

4. Gerät nach Anspruch 3, dadurch gekennzeichnet, dass die Einhakmittel aus einem um die Achse (14) des Mechanismus herum mobilen Haken (21) bestehen.

5. Gerät nach einem der Ansprüche 2 bis 4, dadurch gekennzeichnet, dass der Riegel (19) das Festhalten des Rückstellteils (16) in Position « Ein » gewährleistet und das besagte Teil (16) unter der Einwirkung des Öffnungshebels (20) freisetzt, so dass der Rückstellhebel (15) den Öffnungshebel (20) in Auslöse-Position einhakt, um das Zurückholen dieser Baugruppe (15, 20) in Position « Ein » zu ermöglichen.

6. Gerät nach einem der Ansprüche 3 bis 5, dadurch gekennzeichnet, dass es einen Schieber (25) umfasst, der den Öffnungshebel (20) vom Rückstellhebel (15) befreien kann, indem er unter der Aktion der magnetischen und/oder thermischen Auslösemittel (8) auf den Haken (21) wirkt.

## Claims

1. A protective switch apparatus such as a contactor-circuit breaker that comprises at least one pole (1) having at least one mobile contact that cooperates with a fixed contact (3) and magnetic and/or thermal tripping means (8) that provide protection against overloads and overcurrents and that acts on a command mechanism (9) operating said mobile contact and which is able to be actuated by a rotary knob (12) that turns about an axis (14) of the mechanism characterized by the fact that the command mechanism (9) comprises a lever (20) for opening the contacts that pivots about the axis (14) of the mechanism and is capable of holding the opening lever (20) in the on position where this assembly is immobilized by a latch (19), tripping means (8) that command the mechanical release of the opening lever (20) towards the cocking lever (15), a balance bar (29) integral with the knob (12) acting on the mobile contact (4) and the coil contact and capable of pivoting about the axis (14) when the knob (12) is moved from the on position to the off position and of pivoting through the action of the opening lever when it is released from the on position and which allows the cocking lever (15) and the opening lever to be brought back from the tripped position to the on position.

2. An apparatus according to Claim 1, characterized by the fact that it comprises a cocking component (16) that pivots about the mechanism axis and is acted on by a cocking spring (17) and is connected to the pivoting cocking lever (15).

3. An apparatus according to any one of the preceding Claims, characterized by the fact that the cocking lever (15) is connected to engagement means (21) capable of providing a rotational connection with the opening lever (20).

4. An apparatus according to Claim 3, characterized by the fact that the engagement means consists of a hook (21) that is mobile about the axis of the mechanism (14).

5. An apparatus according to any one of Claims 2 to 4, characterized by the fact that the latch (19) ensures the immobilization of the cocking component (16) in the "on" position and releases said component (16) under the action of the opening lever (20) in such a way that the cocking lever (15) engages the opening lever (20) in the tripping position in such a way that this assembly (15, 20) is brought back into the "on" position.

6. An apparatus according to any one of Claims 3 to 5, characterized by the fact that it comprises a push rod (25) capable of releasing the opening lever (20) from the cocking lever (15) by acting upon the hook (21) this occurring under the action of magnetic and/or thermal tripping means (8).
